# EUROPÄISCHE PATENTSCHRIFT

(11) **EP 3 331 665 B1**
(45) Veröffentlichungstag und Bekanntmachung des Hinweises auf die Patenterteilung: **15.05.2019**
(21) Anmeldenummer: 16744724.2
(22) Anmeldetag: 26.07.2016
(51) Int. Cl.: B25F 5/00, B25F 5/02, B25G 1/01

(54) **SEITENHANDGRIFF**
SIDE GRIP
POIGNEE LATERALE

(30) Priorität: 06.08.2015 EP 15179926
(43) Veröffentlichungstag der Anmeldung: 13.06.2018
(73) Patentinhaber: Hilti Aktiengesellschaft, 9494 Schaan (LI)
(72) Erfinder: STEINGRUBER, Adrian, 86830 Schwabmünchen (DE); OHLENDORF, Oliver, 86899 Landsberg (DE)
(74) Vertreter: Hilti Aktiengesellschaft Corporate Intellectual Property
(86) Internationale Anmeldenummer: PCT/EP2016/067764
(87) Internationale Veröffentlichungsnummer: WO 2017/021210

(56) Entgegenhaltungen:
- EP-A1- 2 159 009
- EP-A1- 2 241 408
- EP-A2- 1 514 648
- EP-B1- 1 674 216

## Beschreibung

### GEBIET DER ERFINDUNG

Die vorliegende Erfindung betrifft einen Seitenhandgriff für eine Handwerkzeugmaschine.

Ein Seitenhandgriff ist aus EP 1674216 B1 bekannt. Der Seitenhandgriff weist eine Griffstange und einen Befestigungsmechanismus auf. Die Griffstange ist von dem Befestigungsmechanismus durch eine zu einem Ring gebogene Blattfeder angebunden.

Ein Seitenhandgriff nach dem Oberbegriff von Anspruch 1 ist aus EP 1514648 A2 bekannt.

### OFFENBARUNG DER ERFINDUNG

Der Seitenhandgriff für eine Handwerkzeugmaschine hat eine längs einer Griffachse angeordneten Griffstange zum Halten des Seitenhandgriffs mit einer Hand, einen Befestigungsmechanismus und einen Dämpfer. Der Befestigungsmechanismus zum lösbaren Befestigen des Seitenhandgriffs an der Handwerkzeugmaschine hat ein eine Befestigungsachse umgreifendes Spannband und einen Spannmechanismus. Der Spannmechanismus hat einen mit dem Spannband längs der Griffachse überlappenden und gegenüber dem Spannband längs der Griffachse verschiebbaren Kragen, eine an dem Spannband verankerte, längs der Griffachse verschiebbare Zugstange und ein um die Griffachse drehbares und in ein Außengewinde der Zugstange eingreifendes Spannrad. Der Dämpfer verbindet die Griffstange mit dem Befestigungsmechanismus. Der Dämpfer hat wenigstens eine zu Befestigungsachse geneigt orientierte Längsseite einer Blattfeder, wobei die Blattfeder einen längs der Griffachse verlaufenden Schlitz aufweist. Ein Splint ist an der Zugstange befestigt und greift in den Schlitz der Blattfeder ein. Der Splint der Zugstange sichert die Orientierung der Blattfeder gegenüber der Befestigungsachse, ohne das Dämpfverhalten zu beeinflussen oder eine einfache werkzeugfreie Befestigung mit dem Spannrad zu beeinträchtigen.

Eine Ausgestaltung sieht vor, dass die Blattfeder senkrecht zu der Befestigungsachse orientiert ist; der Splint kann längs oder parallel zu der Befestigungsachse orientiert sein.

Die Erfindung sieht vor, dass der Dämpfer einen an der Griffstange befestigten Sicherungskäfig aufweist, in welchem die Blattfeder angeordnet ist, wobei der Käfig einen längs der Griffachse verlaufenden Schlitz aufweist, in welchen der Splint eingreift. Der Sicherungskäfig schützt den Anwender bei einem Bruch der Blattfeder, indem die Griffstange über den Splint und die Zugstange weiterhin mit dem Befestigungsmechanismus verbunden ist.

Der Sicherungskäfig kann in einer Ausgestaltung eine geneigte Innenfläche aufweisen, deren Abstand zu der Längsseite der Blattfeder in Richtung von der Griffstange zu dem Befestigungsmechanismus zunimmt. Ferner oder alternativ kann das Spannrad einen in Richtung zu der Griffstange vorstehenden Saum aufweisen, welcher längs der Griffachse mit dem Sicherungskäfig überlappt. Der Saum weist in zu der Griffachse radialer Richtung einen Abstand zu dem Sicherungskäfig auf. Die Ausgestaltungen beschränken eine Auslenkung der Blattfeder, um eine Überlastung zu vermeiden, ohne das Dämpfverhalten der Blattfeder bei einer geringeren Auslenkung zu beeinflussen.

Eine Ausgestaltung sieht vor, dass die Blattfeder zwei zueinander parallele Längsseiten aufweist, welche über senkrecht zu der Griffachse verlaufende Querseiten, miteinander verbunden sind. Die Blattfeder weist durch die Form eine inhärent hohe mechanische Stabilität, insbesondere gegenüber Torsionsbelastungen, auf.

Eine Ausgestaltung sieht vor, dass eine der Querseiten der Blattfeder ein Loch auf der Griffachse aufweist und das an der Querseite anliegende Spannrad eine Mutter aufweist, die einen durch das Loch geführten Hals und einen das Loch hintergreifenden Kopf aufweist. Der Aufbau ermöglicht eine Befestigung der Blattfeder mit einer geringen Anzahl von Bauteilen.

### KURZE BESCHREIBUNG DER FIGUREN

Die nachfolgende Beschreibung erläutert die Erfindung anhand von exemplarischen Ausführungsformen und Figuren.

In den Figuren zeigen:
- Fig. 1: einen Seitenhandgriff in einem Längsschnitt; und
- Fig. 2: den Seitenhandgriff in einem Längsschnitt senkrecht zu Fig. 2;

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 und Fig. 2 zeigen einen beispielhaften Seitenhandgriff **1** in zwei Längsschnitten. Der Seitenhandgriff **1** hat eine Griffstange **2** und einen Befestigungsmechanismus **3,** der einseitig, an einem proximalen Ende **4** der Griffstange **2** angeordnet ist. Der Befestigungsmechanismus **3** ermöglicht den Seitenhandgriff **1** an einer Handwerkzeugmaschine **5** zu befestigen und von dieser zu lösen. Der Anwender kann die Griffstange **2** greifen, um eine Handwerkzeugmaschine im Betrieb zu halten und zu führen. Zwischen der Griffstange **2** und dem Befestigungsmechanismus **3** ist ein Dämpfer **6** angeordnet, welcher ein Übertragen von Vibrationen der Handwerkzeugmaschine **5** auf die Griffstange **2** mindert.

Die Griffstange **2** ist ein länglicher Stab, der von dem Anwender mit einer Hand umgriffen werden kann. Die Längsachse des Stabs wird nachfolgend als Griffachse **7** bezeichnet. Die Griffstange **2** kann einen Griffabschnitt aufweisen, dessen Durchmesser und Länge vorzugsweise nach ergonomischen Gesichtspunkten ausgelegt sind. Die beispielhafte Griffstange **2** ist zu der Griffachse **7** rotationssymmetrisch. Die Griffstange **2** kann wie dargestellt bauchig oder zylindrisch oder nicht symmetrisch mit einer Kontur für die Finger ausgebildet sein. Die Griffstange **2** kann einen hohlen, zylindrischen Grundkörper **8** aus einem harten Kunststoff aufweisen. Der Grundkörper **8** ist vorzugsweise mit einem Mantel **9** aus einem weichen Schaumstoff oder Elastomer umspritzt.

Der Befestigungsmechanismus **3** hat ein Spannband **10** und einen Spannmechanismus **11.** Das Spannband **10** ist vorzugsweise ein zu einer Schlaufe gebogenes Metallband, alternativ ein Textilstreifen. Das Spannband **10** richtet den Seitenhandgriff **1** an der Handwerkzeugmaschine **5** entlang einer Befestigungsachse **12** aus. Die Befestigungsachse **12** ist durch das Auge **13** des Spannbands **10** definiert. Die Befestigungsachse **12** verläuft senkrecht, durch die Mitte des Auges **13.** Der Anwender kann das Spannband **10** auf das Gehäuse der Handwerkzeugmaschine **5** längs der Befestigungsachse **12** aufschieben, typischerweise wird der Seitenhandgriff **1** mit seiner Befestigungsachse **12** parallel zu einer Arbeitsachse der Handwerkzeugmaschine **5** ausgerichtet, z.B. indem das Spannband **10** um einen zylindrischen Abschnitt nahe eines Werkzeughalter aufgesetzt wird. Die Befestigungsachse **12** liegt mit der Griffachse **7** in einer Ebene; die Befestigungsachse **12** ist vorzugsweise senkrecht oder zumindest um mehr als 60 Grad gegenüber der Griffachse **7** geneigt. Der Befestigungsmechanismus **3** liegt versetzt zu der Griffstange **2** auf der Griffachse **7.** Das auf der Griffachse **7** liegende proximale Ende **4** der Griffstange **2** weist zu dem Befestigungsmechanismus **3,** ein distales Ende **14** ist von dem Befestigungsmechanismus **3** abgewandt. Die Bezeichnungen proximal und distal leiten sich aus der vorgesehenen Anordnung des Seitenhandgriffs **1** an der Handwerkzeugmaschine **5** ab. Das proximale Ende **4** ist das längs der Griffachse **7** der Handwerkzeugmaschine **5** bzw. der Befestigungsachse **12** nähere Ende und das distale Ende **14** entsprechend das weiter entfernte Ende. Die Griffstange **2** und die Griffachse **7** stehen typischerweise senkrecht von dem Gehäuse der Handwerkzeugmaschine **5** ab.

Der beispielhafte Spannmechanismus **11** spreizt einen Abschnitt **15** des Spannbands **10** von dem Gehäuse ab, wodurch der verbleibende Abschnitt an dem Gehäuse angeklemmt wird. Der Spannmechanismus **11** hat einen Kragen **16,** der teilweise mit dem Auge **13** des Spannbands **10** überlappt. Das Spannband **10** kann gegenüber dem Kragen **16** längs der Griffachse **7** verschoben werden, so sich der Überlapp des Kragenes **16** mit dem Auge **13** vergrößert. Die freie Öffnung des Auges **13** verringert sich, wodurch das Spannband **10** an dem Gehäuse angeklemmt wird. Der Kragen **16** hat eine von der Griffstange **2** abgewandte Stützfläche **17,** welche beispielhaft kreisbogenförmig ausgebildet ist. Die Stützfläche **17** kann zu der Kontur des Gehäuses der Handwerkzeugmaschine **5** komplementär ausgebildet sein, aber auch einfach durch ein oder mehrere Stützstreben ausgebildet sein, welche sich nur punktuell an dem Gehäuse anlegen. Der beispielhafte Kragen **16** ist schalenförmige mit zwei parallelen kreisbögenförmigen Stützflächen **17,** zwischen denen ein Spalt in der Breite des Spannbands **10** ist. Der Abschnitt **15** des Spannbandes **10** verläuft teilweise zwischen den Stützflächen **17** in dem Spalt.

Der Spannmechanismus **11** hat ein Spannrad **18** und eine Zugstange **19,** welche einen dem Kragen **16** nahen Abschnitt **15** des Spannbands **10** gegenüber dem Kragen **16** verschieben. Das Spannrad **18** ist an dem Kragen **16** um die Griffachse **7** drehbar gelagert. Das Spannrad **18** ist längs der Griffachse **7** zumindest in Richtung zu dem Spannband **10** d.h. der Stützfläche **17** des Kragens **16** abgestützt, beispielsweise an einer der Griffstange **2** zugewandten Seite **20** des Kragens **16.** Die Zugstange **19** ist koaxial zu der Griffachse 7 angeordnet und längs dieser beweglich. Die Zugstange **19** ist in dem den Kragen **16** nahen Abschnitt **15** des Spannbands **10** verankert. Vorzugsweise kann sich die Zugstange **19** nicht gegenüber dem Spannband **10** um die Griffachse **7** drehen. Beispielsweise ist die Zugstange **19** an dem Spannband **10** angeschweißt. Alternativ ist ein Kopf **21** der Zugstange **19** formschlüssig in dem Kragen **16** gefangen und nur längs der Griffachse **7** beweglich. Das Spannband **10** ist gegenüber dem Kragen **16** ebenfalls nicht um die Griffachse **7** drehbar.

Die Zugstange **19** hat ein Schneckengewinde oder eine ähnliche Verzahnung, in welche eine Mutter **22** des Spannrads **18** eingreift. Der Anwender kann das Spannrad **18** per Hand drehen und darüber die Zugstange **19** längs der Griffachse **7** verschieben. Dabei wird der Abschnitt **15** durch die Zugstange **19** gegenüber dem Kragen **16** bewegt, gegebenenfalls dessen Überlapp mit dem Kragen **16** vergrößert, um den anderen Abschnitt des Spannbands **10** an dem Gehäuse der Handwerkzeugmaschine **5** anzuklemmen.

Die Griffstange **2** und der Befestigungsmechanismus **3** sind durch den zwischenliegenden Dämpfer **6** miteinander verbunden. Der Dämpfer **6** ermöglicht eine relative Auslenkung der Griffstange **2** gegenüber dem Befestigungsmechanismus **3** längs der Befestigungsachse **12,** allerdings übt der Dämpfer **6** dabei eine der Auslenkung entgegenwirkende Kraft aus. Der Dämpfer **6** beinhaltet eine längs der Griffachse **7** orientierte Blattfeder **23,** deren distaler Abschnitt **24** an der Griffstange **2** und deren proximaler Abschnitt **25** an dem Befestigungsmechanismus **3** befestigt ist.

Der beispielhafte Dämpfer **6** beinhaltet eine zu einem Ring gebogene Blattfeder **23.** Die Blattfeder **23** hat zwei Längsseiten **26,** die im Wesentlichen parallel zu der Griffachse **7** und senkrecht zu der Befestigungsachse **12** sind. Die beiden Längsseiten **26** sind durch im Wesentlichen senkrecht zu der Griffachse **7** verlaufende Querseiten **25, 24** verbunden. Die eine der Querseiten **24** bildet den distalen Abschnitt der Blattfeder **23** und kann beispielsweise in die Griffstange **2** eingegossen oder mit der Griffstange **2** verschraubt sein. Die andere der Querseiten **25** bildet den proximalen Abschnitt der Blattfeder **23** und ist an dem Befestigungsmechanismus **3** befestigt. Die proximale Querseite **25** ist längs der Griffachse **7** von einer Seite durch das Spannrad **18** und von der anderen Seite durch eine Mutter **22** gehalten. Die proximale Querseite **25** hat ein auf der Griffachse **7** liegendes Loch **27.** Die Zugstange **19** verläuft durch das Loch **27** und greift mit ihrem Außengewinde in das Innengewinde der Mutter **22** ein. Die Zugstange **19** verbindet die Mutter **22,** die proximale Querseite **24** und damit die Blattfeder **23,** das Spannrad **18,** den Kragen **16** und das Spannband **10** zu einer zusammenhängenden Einheit.

Die Mutter **22** hat einen Kopf **28** und einen Hals **29.** Der Kopf hat einen zu dem Loch **27** größeren Durchmesser; der Hals **29** hat einen zu dem Loch **27** gleichen Durchmesser. Der Kopf **28** liegt an der proximalen Querseite **25** an; der Hals **29** ragt durch das Loch **27.** Das Spannrad **18** ist mit dem Hals **29** drehfest verbunden. Beispielsweise hat der Hals **29** eine ebene Schlüsselfläche oder eine anderweitig zu der Griffachse **7** asymmetrische Gestalt. Das Drehen des Spannrads **18** wird auf die Mutter **22** übertragen und bewegt die Zugstange **19** längs der Griffachse **7.**

Die Längsseiten **26** der Blattfeder **23** sind senkrecht zu der Befestigungsachse **12.** Vorzugsweise sind die Längsseiten **26** eben und zueinander parallel. Die Längsseiten **26** sind jeweils mit einem längs der Griffachse **7** verlaufendem Schlitz **30** versehen. Ein Splint **31** greift in die beiden Schlitze **30** ein. Der Splint **31** steckt zudem in der Zugstange **19.** Der Splint **31** unterbindet ein Verdrehen des Dämpfers **6** gegenüber der Zugstange **19** um die Griffachse **7.** Hierdurch wird gewährleistet, dass die Längsseiten **26** senkrecht zu der Befestigungsachse **12,** entlang welcher eine Dämpfung erfolgen soll, orientiert sind.

Anstelle der zu dem Ring gebogenen Blattfeder **23** mit zwei Längsseiten **26** können auch andere Geometrien von Blattfedern verwendet werden, sofern diese zumindest eine zu der Befestigungsachse **12** senkrechte oder geneigte Längsseite **26** aufweisen. Beispielsweise kann die Blattfeder C-förmig ausgebildet sein, d.h. mit einer Längsseite **26** und einer distalen Querseite **24** und einer proximalen Querseite **25.** Ferner kann die Blattfeder mehrfach gefaltet sein, um mehr als zwei parallele Längsseiten zu erhalten.

Der Dämpfer **6** kann einen Sicherungskäfig **32** aufweisen. Der Sicherungskäfig **32** ist an der Griffstange **2** befestigt. Der beispielhafte Sicherungskäfig **32** ist ein hohler Zylinder oder ein hohler, stumpfer Kegel. Der Sicherungskäfig **32** kann an einer dem Befestigungsmechanismus **3** zugewandten Seite **20** offen sein. Die Blattfeder **23** ist innerhalb des Sicherungskäfigs **32** angeordnet. Die Blattfeder **23** ist im unbelastetem Zustand von den Innenflächen **33** des Sicherungskäfigs **32** beabstandet. Ein Abstand der Innenflächen **33** zu der Blattfeder **23** kann längs der Griffachse **7** von der Griffstange **2** zu dem Befestigungsmechanismus **3** zunehmen. Überschreitet ein Auslenken der Griffstange **2** gegenüber dem Befestigungsmechanismus **3** eine kritische Auslenkung, legt sich die Blattfeder **23** an die Innenfläche **33** an. Die Blattfeder **23** wird somit vor einer Überbeanspruchung längs der Befestigungsachse **12** geschützt.

Das Spannrad **18** kann einen längs der Griffachse **7** vorstehenden Saum **34** aufweisen, welcher längs der Griffachse **7** mit dem Sicherungskäfig **32** überlappt. Vorzugsweise umschließt der Saum **34** den Sicherungskäfig **32.** Der Saum **34** ist radial, bezogen auf die Griffachse **7,** von dem Sicherungskäfig **32** beabstandet, um das Dämpfungsverhalten des Dämpfers **6** nicht zu beeinflussen. Der radiale Abstand des Sicherungskäfigs **32** zu dem Saum **34** ist so gewählt, dass bei einer übermäßigen Auslenkung der Griffstange **2** gegenüber dem Befestigungsmechanismus **3** der Sicherungskäfig **32** an dem Saum **34** anschlägt. Die Blattfeder **23** wird somit vor einer Überbeanspruchung längs der Befestigungsachse **12** geschützt.

Der Sicherungskäfig **32** weist zwei Rillen **35** oder Schlitze längs der Griffachse **7** auf. Die Rillen **35** liegen den Schlitzen **30** der Blattfeder **23** gegenüber. Der Splint **31** greift in die Rillen **35** ein. Bei einem Bruch der Blattfeder **23** sichert der Sicherungskäfig **32** die Griffstange **2** an der Zugstange **19** bzw. dem Befestigungsmechanismus **3** und schützt den Anwender vor einem plötzlichen und vollständigen Versagen des Seitenhandgriffs **1.**

## Patentansprüche

1. Seitenhandgriff für eine Handwerkzeugmaschine (5) mit
einer längs einer Griffachse (7) angeordneten Griffstange (2) zum Halten des Seitenhandgriffs (1) mit einer Hand, einem Befestigungsmechanismus (3) zum lösbaren Befestigen des Seitenhandgriffs (1) an der Handwerkzeugmaschine (5),
der ein eine Befestigungsachse (12) umgreifendes Spannband (10) und einen Spannmechanismus (11) aufweist, wobei der Spannmechanismus (11) einen mit dem Spannband (10) längs der Griffachse (7) überlappenden und gegenüber dem Spannband (10) längs der Griffachse (7) verschiebbaren Kragen (16), eine an dem Spannband (10) verankerte, längs der Griffachse (7) verschiebbare Zugstange (19) und ein um die Griffachse (7) drehbares und in ein Außengewinde der Zugstange (19) eingreifendes Spannrad (18) aufweist,
einem Dämpfer (6), der die Griffstange (2) mit dem Befestigungsmechanismus (3) verbindet
**dadurch gekennzeichnet, dass** der Dämpfer wenigstens eine zu Befestigungsachse (12) geneigt orientierte Längsseite (26) einer Blattfeder (23) aufweist, wobei die Blattfeder (23) einen längs der Griffachse (7) verlaufenden Schlitz (30) aufweist,
einem Splint (31), der an der Zugstange (19) befestigt ist und in den Schlitz (30) der Blattfeder (23) eingreift, und
der Dämpfer (6) einen an der Griffstange (2) befestigten Sicherungskäfig (32) aufweist, in welchem die Blattfeder (23) angeordnet ist, wobei der Sicherungskäfig (32) einen längs der Griffachse (7) verlaufenden Schlitz (30) aufweist, in welchen der Splint (31) eingreift.

2. Seitenhandgriff nach Anspruch 1, **dadurch gekennzeichnet, dass** die Blattfeder (23) senkrecht zu der Befestigungsachse (12) orientiert ist.

3. Seitenhandgriff nach Anspruch 1 oder 2, **dadurch gekennzeichnet, dass** der Splint (31) längs der Befestigungsachse (12) orientiert ist.

4. Seitenhandgriff (1) nach Anspruch 3, **dadurch gekennzeichnet, dass** der Sicherungskäfig (32) eine geneigte Innenfläche (33) aufweist, deren Abstand zu der Längsseite (26) der Blattfeder (23) in Richtung von der Griffstange (2) zu dem Befestigungsmechanismus (3) zunimmt.

5. Seitenhandgriff (1) nach Anspruch 3 oder 4, **dadurch gekennzeichnet, dass** das Spannrad (18) einen in Richtung zu der Griffstange (2) vorstehenden Saum (34) aufweist, welcher längs der Griffachse (7) mit dem Sicherungskäfig (32) überlappt, und der Saum (34) in zu der Griffachse (7) radialer Richtung einen Abstand zu dem Sicherungskäfig (32) aufweist.

6. Seitenhandgriff nach einem der vorhergehenden Ansprüche, **dadurch gekennzeichnet, dass** die Blattfeder (23) zwei zueinander parallele Längsseiten (26) aufweist, welche über senkrecht zu der Griffachse (7) verlaufende Querseiten (25, 24) miteinander verbunden sind.

7. Seitenhandgriff (1) nach Anspruch 6, **dadurch gekennzeichnet, dass** eine der Querseiten (25) ein Loch (27) auf der Griffachse (7) aufweist und das an der Querseite (25) anliegende Spannrad (18) eine Mutter (22) aufweist, die einen durch das Loch (27) geführten Hals (29) und einen das Loch (27) hintergreifenden Kopf (28) aufweist.

8. Seitenhandgriff (1) nach Anspruch 7, **dadurch gekennzeichnet, dass** das Außengewinde der Zugstange (19) in die Mutter (22) eingreift.

## Claims

1. Side handle for a hand-held machine tool (5) with
a handle bar (2) arranged along a handle axis (7) for holding the side handle (1) with one hand, a fastening mechanism (3) for fastening the side handle (1) to the hand-held machine tool (5) in a detachable way, which has a tightening band (10) surrounding a fastening axis (12) and a tensioning mechanism (11), in which the tensioning mechanism (11) has a collar (16) overlapping with the tensioning band (10) along the handle axis (7), which may move along the handle axis (7) with regard to the tensioning band (10), a drawbar (19) fixed to the tensioning band (10), which may move along the handle axis (7), and a tensioning wheel (18) engaging in an outer thread of the drawbar (19), which may turn around the handle axis (7),
a damper (6), which connects the handle bar (2) to the fastening mechanism (3), **characterised in that** the damper has at least one longitudinal side (26) of a leaf spring (23) orientated inclined to the fastening axis (12), in which the leaf spring (23) has a slot (30) running along the handle axis (7),
a splint (31), which is fastened to the drawbar (19) and engages in the slot (30) of the leaf spring (23), and
the damper (6) has a security cage (32) fastened to the handle bar (2), in which the leaf spring (23) is arranged, in which the security cage (32) has a slot (30) running along the handle axis (7), in which the splint (31) engages.

2. Side handle according to claim 1, **characterised in that** the leaf spring (23) is orientated perpendicular to the fastening axis (12).

3. Side hande according to claim 1 or 2, **characterised in that** the splint (31) is orientated along the fastening axis (12).

4. Side handle (1) according to claim 3, **characterised in that** the security cage (32) has an inclined inner face (33), the distance of which from the longitudinal side (26) of the leaf spring (23) increases in the direction from the handle bar (2) to the fastening mechanism (3).

5. Side handle (1) according to claim 3 or 4, **characterised in that** the tensioning wheel (18) has a protruding edge (34) in the direction to the handle bar (2), which overlaps with the security cage (32) along the handle axis (7), and the edge (34) is at a distance from the security cage (32) in the radial direction to the handle axis (7).

6. Side handle according to one of the previous claims, **characterised in that** the leaf spring (23) has two longitudinal sides (26) parallel to each other, which are connected to each other through transverse sides (25, 24) running perpendicular to the handle axis (7).

7. Side handle (1) according to claim 6, **characterised in that** one of the transverse sides (25) has a hole (27) on the handle axis (7) and the tensioning wheel (18) lying on the transverse side (25) has a nut (22), which has a neck (29) that is taken through the hole (27) and a head (28) engaging behind the hole (27).

8. Side handle (1) according to claim 7, **characterised in that** the outer thread of the drawbar (19) engages in the nut (22).

## Revendications

1. Poignée latérale pour une machine-outil manuelle (5) comportant :
un manche de préhension (2) agencé le long d'un axe de préhension (7) pour tenir la poignée latérale (1) avec une main, un mécanisme de fixation (3) pour une fixation amovible de la poignée latérale (1) sur la machine-outil manuelle (5), lequel mécanisme de fixation comporte une bande de serrage (10) s'engageant autour d'un axe de fixation (12) et un mécanisme de serrage (11), dans lequel le mécanisme de serrage (11) comporte une collerette (16) recouvrant la bande de serrage (10) le long de l'axe de préhension (7) et pouvant être déplacée par rapport à la bande de serrage (10) le long de l'axe de préhension (7), une tige de traction (19) ancrée à la bande de serrage (10) et pouvant être déplacée le long de l'axe de préhension (7), et une molette de serrage (18) pouvant tourner autour de l'axe de préhension (7) et pouvant venir en prise avec un filetage extérieur de la tige de traction (19),
un amortisseur (6) qui relie le manche de préhension (2) au mécanisme de fixation (3),
**caractérisée en ce que** l'amortisseur comporte au moins un côté longitudinal (26) d'un ressort à lames (23) orienté de manière inclinée par rapport à l'axe de fixation (12), dans laquelle le ressort à lames (23) comporte une fente (30) s'étendant le long de l'axe de préhension (7),
une goupille (31) qui est fixée sur la tige de traction (19) et s'engage dans la fente (30) du ressort à lames (23), et
l'amortisseur (6) comporte une cage de blocage (32) fixée sur le manche de préhension (2) dans laquelle le ressort à lames (23) est agencé, la cage de blocage (32) comportant une fente (30) s'étendant le long de l'axe de préhension (7), fente dans laquelle s'engage la goupille (31).

2. Poignée latérale selon la revendication 1, **caractérisée en ce que** le ressort à lames (23) est orienté perpendiculairement à l'axe de fixation (12).

3. Poignée latérale selon la revendication 1 ou 2, **caractérisée en ce que** la goupille (31) est orientée le long de l'axe de fixation (12).

4. Poignée latérale (1) selon la revendication 3, **caractérisée en ce que** la cage de blocage (32) comporte une surface intérieure inclinée (33) dont la distance par rapport au côté longitudinal (26) du ressort à lames (23) augmente dans la direction du manche de préhension (2) vers le mécanisme de fixation (3).

5. Poignée latérale (1) selon la revendication 3 ou 4, **caractérisée en ce que** la molette de serrage (18) comporte un rebord (34) faisant saillie en direction du manche de préhension (2), lequel rebord recouvre la cage de blocage (32) le long de l'axe de préhension (7), et le rebord (34) a un espacement par rapport à la cage de blocage (32) dans une direction radiale par rapport à l'axe de préhension (7).

6. Poignée latérale selon l'une des revendications précédentes, **caractérisée en ce que** le ressort à lames (23) comporte deux côtés longitudinaux (26) parallèles l'un à l'autre, qui sont reliés l'un à l'autre par des côtés transversaux (25, 24) s'étendant perpendiculairement à l'axe de préhension (7).

7. Poignée latérale (1) selon la revendication 6, **caractérisée en ce que** l'un des côtés transversaux (25) comporte un trou (27) sur l'axe de préhension (7) et la molette de serrage (18) en butée contre le côté transversal (25) comporte un écrou (22) qui comporte une collerette (29) guidée à travers le trou (27) et une tête (28) s'engageant dans le trou (27) par l'arrière.

8. Poignée latérale (1) selon la revendication 7, **caractérisée en ce que** le filetage extérieur de la tige de traction (19) vient en prise avec l'écrou (22).
